# EUROPÄISCHE PATENTSCHRIFT

(11) **EP 1 099 034 B1**
(45) Veröffentlichungstag und Bekanntmachung des Hinweises auf die Patenterteilung: **30.03.2005**
(21) Anmeldenummer: 99931104.6
(22) Anmeldetag: 18.06.1999
(51) Int. Cl.: E04D 13/14

(54) **ANSCHLUSS FÜR ECKIGE DACHDURCHDRINGUNGEN**
CONNECTOR FOR ANGULAR ROOF PENETRATING ELEMENTS
RACCORD POUR ELEMENTS ANGULAIRES PASSANT A TRAVERS LE TOIT

(30) Priorität: 23.06.1998 DE 19827771
(43) Veröffentlichungstag der Anmeldung: 16.05.2001
(73) Patentinhaber: RHEINZINK GMBH, 45711 Datteln (DE)
(72) Erfinder: NEUMANN, Frank, D-45711 Datteln (DE); FELLENBERG, Thomas, D-45699 Herten (DE); BRINKBAUMER, Andreas, D-45711 Datteln (DE)
(74) Vertreter: Hoffmeister, Helmut, Dr. Dipl.-Phys.
(86) Internationale Anmeldenummer: PCT/EP1999/004235
(87) Internationale Veröffentlichungsnummer: WO 1999/067481

(56) Entgegenhaltungen:
- DE-A- 2 709 942
- DE-A- 2 935 783
- GB-A- 2 289 704
- US-A- 1 411 352

## Beschreibung

Die Erfindung betrifft einen Anschluss aus Metallblech für eckige Dachdurchdringungen bei einer Dachdeckung, bestehend aus aus der Wasserebene gekrümmt oder mehreckig aufgebogenen Brust- und Nackenblechen mit in der die Traufrichtung einschließenden, in senkrechter Ebene verlaufenden Seitenrändern und zwei aus der Wasserebene rechtwinklig aufgekanteten, jeweils mit den Seitenrändern vom Brust- und Nackenblech verbundenen Seitenblechen, wobei die Seitenbleche mit den Brust- und Nackenblechen durch Verbindungselemente zusammengehalten sind.

Brust-, Nacken- und Seitenbleche sind Bestandteile von Dachdurchdringungen und ermöglichen eine bewegliche Überbrückung der Nahtstellen zu der anschließenden Dachdekkung. Nacken-, Seiten- und Brustbleche sind üblicherweise jeweils durch liegende Dopppelfalze und Quetschfalze miteinander verbunden. Dies kann zwischen Seiten- und Brustblech an die gegebenenfalls aufgehende Bekleidung oder, je nach Dachneigung, entweder diagonal oder rechtwinklig erfolgen.

Die Herstellung solcher Anschlüsse für Dachdurchdringungen erfordert große manuelle Fertigkeiten und ist deshalb mit einem beachtlichen Aufwand verbunden. Bekannte Anschlüsse aus Titanzinkblech für eckige Dachdurchdringungen, bestehen aus aus der Wasserebene gekrümmt aufgebogenen Brust- und Nackenblech mit vorzugsweise in der die Traufrichtung einschließenden senkrechten Ebene verlaufenden Seitenränder, wobei Brust- und Nackenblech durch zwei aus der Wasserebene, vorzugsweise rechtwinklig aufgekantete Seitenbleche verbunden sind. Weitere eckige Dachdurchdringungen sind in dem Buch "Rheinzink-Anwendung in der Architektur", Rheinzink GmbH, Datteln 1993, Seiten 128/129, dargestellt.

Aus DE 29 35 783 sind flexible Elemente zum Verbinden von Blechteilen einer Dacheindeckung bekannt, die Abweichungen der Dachneigung, insbesondere an einer Dachdurchdringung, auszugleichen. Die flexiblen Elemente sind Gummistreifen mit Einstecknuten zur Aufnahme von Seitenrändern der Blechtafeln, die zur Verbindung von Brust- und Nakkenblechen mit Seitenblechen bestimmt sind. Der Gummistreifen ist mit einer mittig verlaufenden V-Rille versehen. In die Einstecknuten des Gummistreifens muß zusätzlich eine Verbindungsmasse eingebracht werden. Eine solche Verbindung hält daher nur solange, bis das den Wettereinflüssen ausgesetzte Gummimaterial zu verrotten beginnt. Außerdem wirken auf die Verbindungsstelle Scherkräfte, beispielsweise aufgrund der thermischen Beanspruchungen, aber auch nach dem Einsetzen eines Kaminmantels, die den Gummistreifen zerreißen können.

Die Schrift US-A 1 411 352 (Fig.4) zeigt eine Umrahmung einer Dachluke eines Fahrzeug-Aufbaus. Die Dachluke ist von vier überstehenden, umgebogenen Seitenrändern umgeben. Da die Öffnung für die Dachluke in einer Blechtafel ausgeschnitten ist, ergeben sich Unterbrechungen an den Ecken. Um diese zu überbrücken, müssen Aufsatzbleche eingesetzt sein. Diese Aufsatzbleche sind jedoch keine Profilschienen, die die losen Elemente, z.B. einer Kamineinfassung, wie bei dem Gegenstand der Erfindung zu fordern, miteinander verbinden können.

Es ist die Aufgabe der vorliegenden Erfindung, einen Anschluss für eckige Dachdurchdringungen bereitzustellen, der mit vergleichsweise geringerem Aufwand herstellbar ist und keiner besonderen handwerklichen Fähigkeiten bedarf.

Die Lösung dieser Aufgabe besteht in den im Anspruch 1 angegebenen Maßnahmen.

In Anspruch 2 ist eine Weiterbildung des Anschlusses gemäß Anspruch 1 beschrieben.

Die Erfindung ist in der Zeichnung näher und beispielhaft erläutert. Es zeigen:
- Fig. 1: eine isometrische Darstellung eines mit Scharen aus Titanzinkblech eingedeckten Dachs mit einer Kamindurchdringung,
- Fig. 2: eine isometrische Darstellung des Anschlusses für eine eckige Kamindurchdringung,
- Fig. 3: eine isometrische Darstellung eines rechtwinklig aufgekanteten Seitenblechs.

Das Dachdeckungssystem eines unter einem Winkel von 30° geneigten Dachs (1) besteht aus quer zur Traufrichtung (2) höhenüberdeckend verlegten Scharen (3) mit einer Scharlänge von 10 m, einer Scharbreite von 400 m und einer Metalldicke von 0,7 m. Die Schare (3) bilden mit der nicht dargestellten Unterkonstruktion des Dachs (1) einen Winkel von 6°. Sie sind über nicht dargestellte Halter indirekt auf der Unterkonstruktion des Dachs (1) befestigt.

Der Anschluss des das Dach (1) durchdringenden Kamins (4) besteht aus einem gekrümmt aufgebogenen Brustblech (5) mit einer traufseitig überkragenden, auf der darunter liegenden Schar (3) aufliegenden Abkantung (6), einem gekrümmt aufgebogenen Nackenblech (7) mit firstseitig unter die Schar (3) greifendem Schrägfalz (8) und zwei Seitenblechen (9, 10) mit jeweils einem aus der Wasserebene senkrecht aufgekanteten Abschnitt (11, 12) mit jeweils einer überkragenden auf der darunter liegenden Schar aufliegenden Abkantung (13). Die Seitenränder (14, 15) von Brust- (5) und Nackenblech (7), die in der die Traufrichtung (2) einschließenden senkrechten Ebene verlaufen, sind jeweils mit den entsprechend gekrümmten Seitenrändern (16, 17) des senkrecht aufgekanteten Abschnitts (11, 12) der Seitenbleche (9, 10) jeweils über eine L-Pofilschiene (18) verbunden.

Damit das Brustblech (5) mit der überkragenden Abkantung (6) unmittelbar an der Schar (3) anliegen kann, sind die Seitenwände (11, 12) mit einer innen liegenden Quetschfalte (19) versehen. Die entsprechend gekrümmten L-Profilschienen (18) dienen als Lehre zur Herstellung der gekrümmten Ränder (16, 17) des aufgekanteten Abschnitts (11, 12) der Seitenbleche (9, 10). Die luftseitigen Ränder von Brust- (5), Nacken- (7) und Seitenblechen (9, 10) weisen jeweils einen schräg nach außen gerichteten Falz (20, 21, 22. 23 ) für die Verbindung zur aufgehenden Bekleidung des Kamins (4) auf.

Anstelle der gekrümmt aufgebogenen Brust- und Nackenbleche können diese mehreckig aufgebogen sein, wobei sich der Umfang des Eckenbereichs dem Umfang der Krümmung der Profilschienen in diesem Bereich nähert.

Die mit der Erfindung erzielten Vorteile bestehen insbesondere in einem geringen Montageaufwand und kurzen Montagezeiten, wobei eine nahezu fehlerfreie Montage gewährleistet ist. Der Anschluss ist für alle herkömmlichen Dachdeckungen, bestehend aus Metall, Beton, Ziegeln, Schiefer oder dergleichen, geeignet.

## Patentansprüche

1. Anschluß aus Metallblech für eckige Dachdurchdringungen bei einer Dachdeckung, bestehend aus aus der Wasserebene gekrümmten oder mehreckig aufgebogenen Brust- und Nackenblechen (5; 7) mit in der die Traufrichtung (2) einschließenden, in senkrechter Ebene verlaufenden Seitenrändern (14, 15) und zwei aus der Wasserebene rechtwinklig aufgekanteten, jeweils mit den Seitenrändern von Brust- und Nackenblech verbundenen Seitenblechen (9, 10), wobei die Seitenbleche (9, 10) mit den Brust- und Nackenblechen (5; 7) durch Verbindungselemente zusammengehalten sind,
**dadurch gekennzeichnet,**
- **daß** die Verbindungselemente innenliegende, gekrümmte Profil-Schienen (18) sind,
- **daß** die Profil-Schienen (18) L-förmig sind und
- zugleich als Lehre zur Herstellung der gekrümmten Seitenränder (16, 17) jeweils eines aufgekanteten Abschnitts (11, 12) je einer der Seitenbleche (9, 10) dienen.

2. Anschluß nach einem der Ansprüche 1 und 2, **dadurch gekennzeichnet, daß** Brust- (5), Nackenblech (7) und die Seitenbleche (9, 10) über Nieten, Schrauben oder eine Klebstoffschicht mit den Profilschienen (18) verbunden sind.

## Claims

1. A sheet-metal connection for angular penetrating means for roofing, comprising metal breast and neck sheets (5; 7) polygonally bent or curved out of the water plane with side edges (14, 15) including the eaves direction (2) and extending in a vertical plane and two metal side sheets (9, 10) set on edge at right angles out of the water plane and each connected to the side edges of the breast sheet and neck sheet, wherein the side sheets (9, 10) are secured to the breast and neck sheets (5; 7) by connecting elements,
**characterised in that**
- the connecting elements are internal curved profile rails (18),
- the profile rails (18) are L-shaped and
- also serve as a jig for producing the curved side edges (16, 17) of each set-on-edge portion (11, 12) of each side sheet (9, 10).

2. A connection according to claim 1 or 2,
**characterised in that** the breast sheet (5), the neck sheet (7) and the side sheets (9, 10) are connected to the profile rails (18) by rivets, screws or an adhesive layer.

## Revendications

1. Raccord en tôle métallique pour des ouvertures anguleuses de toit pratiquées lors de travaux de couverture, composé de plaques avant et arrière (5, 7) incurvées ou relevées par plusieurs pliures pour sortir du plan de l'eau, qui comportent des bords latéraux (14, 15) suivant un tracé dans le plan vertical incluant la direction d'écoulement (2) et qui comportent deux plaques latérales (9, 10) pliées à l'équerre vers le haut pour sortir du plan de l'eau, chacune de celles-ci étant reliée aux bords latéraux des plaques avant et arrière (5, 7) en étant fixée à ces dernières au moyen d'éléments de jonction, **caractérisé**
- **en ce que** les éléments de jonction sont des rails à profil (18) plié vers l'intérieur,
- **en ce que** les des rails à profil (18) sont en forme de L et
- que ces derniers servent à la fois de gabarit pour la réalisation des bords latéraux incurvés (16, 17) respectivement des sections pliées vers le haut (11, 12) des plaques latérales (9, 10).

2. Raccord selon une des revendications 1 et 2, **caractérisé en ce que** la plaque avant (5), la plaque arrière (7) et les plaques latérales (9, 10) sont reliées aux rails à profil (18) au moyen de rivets, de vis ou d'une couche d'adhésif.
